# EUROPÄISCHE PATENTSCHRIFT

(11) **EP 1 991 970 B1**
(45) Veröffentlichungstag und Bekanntmachung des Hinweises auf die Patenterteilung: **06.04.2011**
(21) Anmeldenummer: 07704366.9
(22) Anmeldetag: 05.02.2007
(51) Int. Cl.: G08B 29/00, H04L 12/24

(54) **INTERVENTION BEI EREIGNISSEN IN EINEM GEFAHRENMELDESYSTEM**
INTERVENTION IN CASE OF INCIDENTS IN AN ALARM SYSTEM
INTERVENTION LORS D'ÉVÉNEMENTS SE PRODUISANT DANS UN SYSTÈME D'AVERTISSEMENT DE DANGER

(30) Priorität: 03.03.2006 EP 06110633
(43) Veröffentlichungstag der Anmeldung: 19.11.2008
(73) Patentinhaber: SIEMENS AKTIENGESELLSCHAFT, 80333 München (DE)
(72) Erfinder: HUBER, Andreas, CH-8203 Schaffhausen (CH)
(86) Internationale Anmeldenummer: PCT/EP2007/051082
(87) Internationale Veröffentlichungsnummer: WO 2007/101763

(56) Entgegenhaltungen:
- US-A- 5 917 409
- US-A1- 2002 095 490
- US-A1- 2003 062 997

## Beschreibung

Die Erfindung betrifft ein Verfahren, ein System und eine Gefahrenmeldezentrale zur Steuerung und Übertragung von Daten eines bei einem Gefahrenmeldesystem, das mindestens eine Gefahrenmeldezentrale und mindestens eine mit der Gefahrenmeldezentrale verbundene Einheit aufweist, aufgetretenen Ereignisses an mindestens eine weitere Einheit.

Die US 2002/0095490 A1 beschreibt wie ein Satz nutzerbezogener Überwachungsregeln bestimmt wird, indem Regeln für einen Wert für eine Verletzung der Überwachungsregeln erstellt werden. Die Daten können dabei von einer oder mehreren Überwachungseinheit(en) stammen. Die erhaltenen Daten werden anhand der Regel überprüft und in Abhängigkeit des Überprüfungsergebnisses wird ein Ergebnis ausgegeben.

Die US 5917409 beschreibt wie ein lokales Warnsignal erstellt und an eine Warneinheit gesandt wird. Dies geschieht aufgrund eines von einem Bewegungsmelder stammenden Sensorsignals, welches an eine Steuereinheit gesandt wird. Gleichzeit wird über ein Kommunikationsmodul der Alarm an eine Polizeidienststelle gesandt. Falls jeder Bewegungsmelder ein Signal aussendet, wird das Sicherheitssystem in seinen ursprünglichen Zustand zurückgestellt.

Die US 2003/0062997 A1 beschreibt wie ein Sicherheitssystem, ein Videoüberwachungssystem, Remotebenutzer überprüft und ihnen den Zugang zu ihren persönlichen Kontoeinstellungen zugänglich macht. Damit können neu Benutzer hinzugefügt, Passwörter geändert und andere Information eingestellt werden.

Gefahrenmeldesysteme, wie zum Beispiel Meldesysteme für Feuer, Gas, Temperatur etc. bestehen meist aus Detektoren bzw. Gefahrenmelder, die mit einer Zentrale verbunden sind. Die Gefahrenmeldesysteme sind meist noch über Kommunikationseinrichtungen mit Notrufzentralen, Servicezentralen etc. verbunden. Solche Gefahrenmeldesysteme werden in öffentlichen Gebäuden, Bürogebäuden, Hotels, Industriegebäuden, Flughäfen, Bahnhöfen, Werkstätten, Schulen etc. eingesetzt. Gefahrenmeldesysteme bestehen meist aus einer Zentrale, mehreren Gefahrenmelder, Alarmsignalisierungseinheiten, beispielsweise Blitzleuchten, Alarmhörner, Lautsprecher, Laufbänder etc., Kabel, die die einzelnen Einheiten mit der Zentrale verbinden etc., also die gesamte verwendete Hardware. Die Zentralen besitzen meist ein integriertes Bedienteil mit einer graphischen Anzeige und Schnittstellen zu Kommunikationsnetzen. Wird ein Ereignis, zum Beispiel eine Störung, ein Wartungshinweis, ein Hinweis, ein Test-Betrieb, eine Abweichung vom normalen Betriebsmodus etc. an einem Gefahrenmelder, einer Gefahrenmeldezentrale (Hardware-Defekt, logischer Fehler wie zum Beispiel bei zu langer Abschaltzeit), einer Alarmierungseinheit (Signalhorn, Blitzleuchte etc.) etc. ausgelöst bzw. detektiert, wird die Zentrale benachrichtigt und diese leitet abhängig vom aufgetretenen Ereignis das Ereignis an eine entsprechende Einheit, wie zum Beispiel eine Servicestelle, eine Notrufstelle, eine Überwachungsstelle etc., weiter. Das Einbeziehen zum Beispiel der Feuerwehr, eines Servicedienstes etc. für dieses Ereignis ist sehr kostenintensiv und kostet wertvolle Zeit zur Behebung des Ereignisses.

Die Aufgabe der vorliegenden Erfindung ist darin zu sehen, eine Möglichkeit für das schnelle und effiziente Beheben von an einer Einheit eines Gefahrenmeldesystems aufgetretenen Ereignissen vorzuschlagen.

Die Aufgabe wird erfindungsgemäß jeweils durch die Gegenstände der unabhängigen Patentansprüche gelöst. Weiterbildungen der Erfindung sind in den Unteransprüchen angegeben.

Ein Kern der Erfindung ist darin zu sehen, dass zur Steuerung und Übertragung von Daten eines bei einem Gefahrenmeldesystem, das mindestens eine Gefahrenmeldezentrale und eine mit der Gefahrenmeldezentrale verbundene Einheit aufweist, aufgetretenen Ereignisses vor der Weiterleitung an mindestens eine weitere Einheit die Gefahrenmeldezentrale die Daten des Ereignisses gemäss mindestens einer gespeicherten Regel überprüft und in Abhängigkeit des Überprüfungsergebnisses an die weitere Einheit überträgt. Zuvor werden die Daten des Ereignisses ausgewertet und gemäss dem Auswertergebnis zu einer Ereigniskategorie zugeordnet. Als Ereigniskategorie wird zum Beispiel eine Störung-, eine Hinweis-, eine Test-Betriebs, eine Wartungshinweis-, eine Aktivierungskategorie angesehen. Test-Betriebs-Ereignisse bei einer Einheit, beispielsweise eine betreffende Einheit befindet sich im so genannten Test-Modus, eine betreffende Einheit ist in diesem Test-Modus etc. werden der Test-Betriebs-Kategorie zugeordnet. Erfindungsgemäß kann mit den Daten des Ereignisses nun überprüft werden, ob unter Umständen lokal die Ursache des Ereignisses behoben werden kann. Ist dies der Fall kann eine weitere Regel eine zu verwendende Verzögerungszeit für die Weiterleitung festlegen. Diese Verzögerung hängt zum Beispiel vom Umfang des Ereignisses ab. Eine weitere Regel könnte lauten, dass nur dann eine Weiterleitung an die weitere Einheit erfolgt, wenn nicht innerhalb eines Zeitintervalls eine manuelle Bestätigung des Ereignisses durch das Bedienpersonal gemäss einer Aufforderung der Gefahrenmeldezentrale erfolgt ist. Eine derartige Aufforderung kann sowohl graphisch, akustisch oder eine Kombination derselben sein. Als Bestätigung muss das Bedienpersonal eine Eingabe bei der Gefahrenmeldezentrale vornehmen. Eine derartige Eingabe kann das Drücken einer Taste, das Eingeben eines Codes, das Berühren des Bildschirmes der Gefahrenmeldezentrale etc. also eine Interaktion mit der Gefahrenmeldezentrale sein. Zuvor könnte dabei jedoch durch noch eine weitere Regel überprüft werden müssen, ob das Bedienpersonal sich als "anwesend" bei der Gefahrenmeldezentrale registriert bzw. eingetragen hat. Dies kann zum Beispiel vor Dienstbeginn des Bedienpersonals geschehen. Eine Regel kann hier vorgeben, dass nur bei Anwesenheit des Bedienpersonals die Weiterleitung des Ereignisses an die weitere Einheit durch ein Zeitintervall verzögert wird. Als Ereignis werden eine Störung, ein Hinweis, ein Test-Betrieb (Die Einheit befindet sich im Test-Modus und nicht im normalen Betriebsmodus, sodass zum Beispiel keine Detektion erfolgen bzw. kein Alarm ausgelöst werden kann), eine Aktivierungsmeldung, eine technische Meldung, ein Wartungshinweis und/oder das Abschalten der Einheit etc. angesehen. So kann das gesamte Gefahrenmeldesystem mit seinen Netzeinheiten, beispielsweise eine Gefahrenmeldezentrale, ein Gefahrenmelder, eine Alarmierungseinheit, die Kabel, die die Einheiten mit der Gefahrenmeldezentrale verbinden etc. betrachtet werden. Die weitere Einheit kann eine Kommunikationseinheit (Kommunikationsmodul, Kommunikationsendgerät etc.), eine zentrale Überwachungsstelle, wie zum Beispiel die Feuerwehr, eine Notrufzentrale, eine Servicezentrale zum Beispiel des Herstellers der Gefahrenmeldezentrale etc. sein.

Ein Vorteil der Erfindung besteht darin, dass aufgrund der effizienten Steuerung und Weiterleitung von Ereignissen nur solche Ereignisse weitergeleitet werden müssen, die nicht Vorort durch das Bedienpersonal behoben werden können und dadurch ist das erfindungsgemäße Verfahren kosteneffektiv.

Durch die Überprüfung der Ereignisse mittels gespeicherter Regeln ist es nun möglich sowohl eine Reaktion, beispielsweise des Bedienpersonals, als auch die Behebung der Ursache des Ereignisses zu überwachen. Damit kann die vollständige Systemverfügbarkeit des Gefahrenmeldesystems sichergestellt werden, da auf jedes Ereignis reagiert wird.

Die Erfindung wird anhand eines in einer Figur dargestellten Ausführungsbeispiels näher erläutert. Dabei zeigen
- Figur 1: die Steuerung und Weiterleitung einer Störung,
- Figur 2: die Steuerung und Weiterleitung eines Wartungs- hinweises,
- Figur 3: eine erfindungsgemäße Gefahrenmeldezentrale.

Figur 1 zeigt die Steuerung und Weiterleitung einer Störung bei einem Gefahrenmelder GM über eine Gefahrenmeldezentrale GMZ an eine weitere Einheit NRZ. Ist das Bedienpersonal der Gefahrenmeldezentrale als "abwesend" bei der Gefahrenzentrale GMZ registriert bzw. gemeldet, wird jede Störung direkt an die weitere Einheit NRZ weitergeleitet. Hat sich das Bedienpersonal dagegen zuvor bei der Gefahrenmeldezentrale GMZ als "anwesend" registriert bzw. gemeldet wird die Störung von der Gefahrenmeldezentrale GMZ überprüft und zum Beispiel eine Verzögerungszeit zum Weiterleiten der Störung an die weitere Einheit NRZ anhand einer gespeicherten Regel festgelegt. Die Gefahrenmeldezentrale wertete zuvor die Daten des Ereignisses aus und ordnete das Ereignis einer Ereigniskategorie, hier die Kategorie Störung, zu. Die Überprüfung der Daten des Ereignisses erfolgt nun mit in der Gefahrenmeldezentrale gespeicherten Regeln und Bedingungen. Durch gespeicherte Regeln kann überprüft werden, ob aufgrund der empfangenen Daten des Ereignisses ein Ereignis Vorort behoben werden kann. Kann aufgrund des Überprüfungsergebnisses davon ausgegangen werden, dass das Ereignis lokal behoben werden kann, wird zum Beispiel das Bedienpersonal graphisch mittels Text, Zeichen, Piktogrammen etc. und/oder akustisch mittels einer lokalen Meldung bei der Gefahrenmeldezentrale GMZ aufgefordert die Störung zu bestätigen. Bestätigt das Bedienpersonal nun innerhalb des Zeitintervalls diese Störung bei der Gefahrenmeldezentrale GMZ, wird die Störung nicht zur weiteren Einheit NRZ weitergeleitet und das Bedienpersonal hat die Möglichkeit die Störung selbst zu beheben. Wird die Störung nicht bestätigt, so wird sie an die weitere Einheit NRZ weitergeleitet. Die Bestätigung der Störung durch das Bedienpersonal kann grundsätzlich im Dialog, also aufgrund einer Interaktion mit der Gefahrenmeldezentrale GMZ geschehen. Dies bedeutet, dass zum Beispiel eine Taste gedrückt, der Bildschirm der Gefahrenmeldezentrale GMZ berührt, ein Code eingegeben werden muss etc. So ist es mit dem erfindungsgemäßen Verfahren möglich zum Beispiel kleine lokale Störungen, beispielsweise der Ausfall eines Brandmelders, ein Fehler bei einem Test etc. schnell und effizient zu beheben, ohne dass eine globale Alarmierung mit den damit verbundenen Maßnahmen an zum Beispiel eine Notrufzentrale bzw. Serviceleitzentrale NRZ initiiert werden muss. Die in der Gefahrenmeldezentrale GMZ gespeicherten Regeln können in einer Tabelle, einer Datenbank etc. hinterlegt werden und generell auf die Bedürfnisse des zu überwachenden Gebäudes abgestimmt sein. Anhand der Daten des Ereignisses kann die Gefahrenmeldezentrale GMZ zum Beispiel das potentielle Ausmaß des Ereignisses ermitteln und die geeigneten Maßnahmen aufgrund der gespeicherten Regeln durchführen. So kann damit flexibel das Ereignis an eine weitere Einheit NRZ, zum Beispiel eine Notrufzentrale, die Feuerwehr, ein Alarmhorn, ein Blitzlicht etc., signalisiert werden oder aufgrund von Regeln verzögert, sodass zum Beispiel das Bedienpersonal die Möglichkeit hat die Ursache des Ereignisses lokal zu beheben.

Fig. 2 zeigt die Steuerung und Weiterleitung eines Wartungshinweises eines Gefahrenmelders GM. Prinzipiell wird das Verfahren gemäss Fig. 1 durchgeführt. Aufgrund der gespeicherten Regeln kann auch hier der Wartungshinweis schnellstmöglich behoben werden. Als Regeln können hier die zu informierende weitere Einheit, die Verzögerungszeit zur Weiterleitung, eine Reparaturanweisung für den Servicetechniker etc. verwendet werden. Zum Beispiel kann in einer Regel bestimmt sein, dass zunächst eine Reaktion des Bedienpersonals erwartet wird. Dies bedeutet, dass eine relativ kurze Verzögerungszeit verwendet wird. In einer weiteren Regel könnte nun auch die Behebung der Ursache des Ereignisses überwacht werden. Hier wird man ausgehend von Erfahrungswerten relativ lange Verzögerungszeiten verwenden. Noch eine weitere Regel könnte zum Beispiel sein, dass die Gefahrenmeldezentrale GMZ dem Servicetechniker eine Beschreibung, ein Nachricht etc. des Wartungshinweises auf sein Kommunikationsendgerät sendet, sodass dieser etwaige Ersatzteile, Maßnahmen etc. bereits vorher koordinieren kann. Diese Beschreibung bzw. Information kann auch auf dem Bildschirm der Gefahrenmeldezentrale GMZ ausgegeben werden, damit ein anwesender Servicetechniker bzw. das anwesende Bedienpersonal den Wartungshinweis schnellstmöglich lokal beheben kann.

Fig. 3 zeigt eine erfindungsgemäße Gefahrenmeldezentrale mit einer Empfangseinheit E, einer Verarbeitungseinheit V und einer Sendeeinheit S zum Durchführen des Verfahrens gemäss Fig. 1 und 2

## Patentansprüche

1. Verfahren zur Steuerung und Übertragung von Daten eines bei einem Gefahrenmeldesystem (GM, GMZ), das mindestens eine Gefahrenmeldezentrale und mindestens eine mit der Gefahrenmeldezentrale verbundene Einheit aufweist, aufgetretenen Ereignisses an mindestens eine weitere Einheit (NRZ), wobei als Ereignis eine Störung, ein Wartungshinweis, ein Test-Betrieb und/oder eine Abweichung vom normalen Betriebsmodus betreffend das Gefahrenmeldesystem angesehen sind,
**dadurch gekennzeichnet,**
**dass** von der Gefahrenmeldezentrale (GMZ) empfangene Daten des Ereignisses ausgewertet werden,
**dass** gemäss dem Auswertergebnis die Daten des Ereignisses einer Ereigniskategorie zugeordnet werden,
**dass** die Daten in der Ereigniskategorie gemäß mindestens einer gespeicherten Regel überprüft werden,
**dass** als mindestens eine Regel eine Aufforderung zur manuellen Bestätigung des Ereignisses innerhalb eines Zeitintervalls durch das die Gefahrenmeldezentrale (GMZ) bedienende Bedienpersonal ausgelöst wird, wobei die Aufforderung eine graphische und/oder akustische Meldung ist,
**dass** zur manuellen Bestätigung der Aufforderung eine Eingabe bei der Gefahrenmeldezentrale (GMZ) angesehen wird und
**dass** bei einem Ausbleiben der Bestätigung die Daten des Ereignisses abhängig vom Überprüfungsergebnis an die weitere Einheit (NRZ) weitergeleitet werden.

2. Verfahren nach Anspruch 1,
**dadurch gekennzeichnet,**
**dass** als mindestens eine Regel die Verzögerungszeit zur Weiterleitung eines aufgetretenen Ereignisses verwendet wird.

3. Verfahren nach den Ansprüchen 1 und 2,
**dadurch gekennzeichnet,**
**dass** gemäß mindestens einer Regel von der Gefahrenmeldezentrale (GMZ) überprüft wird, ob eine Anwesenheits-Angabe des Bedienpersonals in der Gefahrenmeldezentrale (GMZ) gespeichert ist.

4. Verfahren nach Anspruch 3,
**dadurch gekennzeichnet,**
**dass** nur bei Anwesenheit des Bedienpersonals die Weiterleitung des Ereignisses verzögert wird.

5. Verfahren nach einem der vorangegangenen Ansprüche,
**dadurch gekennzeichnet,**
**dass** aufgrund mindestens einer Regel überprüft wird, ob die Ursache des aufgetretenen Ereignisses Vorort behoben werden kann.

6. Verfahren nach einem der vorangegangenen Ansprüche,
**dadurch gekennzeichnet,**
**dass** als Ereigniskategorie eine Störung, ein Hinweis, ein Wartungshinweis, ein Test-Betrieb einer Einheit, eine Aktivierung einer Einheit, eine technische Meldung und/oder das Abschalten einer Einheit angesehen werden.

7. Verfahren nach einem der vorangegangenen Ansprüche,
**dadurch gekennzeichnet,**
**dass** als Einheit ein Gefahrenmelder, Alarmsignalisierungseinheiten und/oder die zum Verbinden verwendeten Kabel verwendet werden.

8. Verfahren nach einem der vorangegangenen Ansprüche,
**dadurch gekennzeichnet,**
**dass** als mindestens eine weitere Einheit (NRZ) ein Computer, eine Kommunikationseinheit, eine zentrale Überwachungsstelle, eine Notrufzentrale und/oder eine Servicezentrale verwendet werden.

9. System zur Steuerung und Übertragung von Daten eines bei einem Gefahrenmeldesystem (GM, GMZ), das mindestens eine Gefahrenmeldezentrale und mindestens eine mit der Gefahrenmeldezentrale verbundene Einheit aufweist, aufgetretenen Ereignisses an mindestens eine weitere Einheit (NRZ), wobei als Ereignis eine Störung, ein Wartungshinweis, ein Test-Betrieb und/oder eine Abweichung vom normalen Betriebsmodus betreffend das Gefahrenmeldesystem angesehen sind,
- mit der Einheit (GM) oder der Gefahrenmeldezentrale (GMZ) zum Übermitteln von Daten betreffend das Ereignis an die Gefahrenmeldezentrale (GMZ),
- mit der Gefahrenmeldezentrale (GMZ) zum Auswerten der Daten des Ereignisses, zum Zuordnen der Daten gemäß dem Auswertergebnis, zum Überprüfen der Daten gemäß mindestens einer gespeicherten Regel, wobei als mindestens eine Regel eine Aufforderung zur manuellen Bestätigung des Ereignisses bei der Gefahrenmeldezentrale (GMZ) innerhalb eines Zeitintervalls angesehen ist, wobei die Aufforderung eine graphische und/oder akustische Meldung ist, wobei zur manuellen Bestätigung der Aufforderung eine Eingabe bei der Gefahrenmeldezentrale (GMZ) durch das Bedienpersonal angesehen ist und bei einem Ausbleiben der Bestätigung zum Weiterleiten der Daten des Ereignisses abhängig vom Überprüfungsergebnis an die weitere Einheit (NRZ).

10. Gefahrenmeldezentrale (GMZ) zur Steuerung und Übertragung von Daten eines bei einem Gefahrenmeldesystem (GM, GMZ), das mindestens eine Gefahrenmeldezentrale und mindestens eine mit der Gefahrenmeldezentrale verbundene Einheit aufweist, aufgetretenen Ereignisses an mindestens eine weitere Einheit (NRZ), wobei als Ereignis eine Störung, ein Wartungshinweis, ein Test-Betrieb und/oder eine Abweichung vom normalen Betriebsmodus betreffend das Gefahrenmeldesystem angesehen sind,
- mit einer Empfangseinheit (E) zum Empfangen von Daten eines aufgetretenen Ereignisses von der der Gefahrenmeldezentrale (GMZ) oder der Einheit (GM),
- mit einer Verarbeitungseinheit (V) zum Auswerten der Daten des Ereignisses, zum Zuordnen der Daten zu einer Ereigniskategorie gemäß dem Auswertergebnis und zum Überprüfen der Daten gemäß mindestens einer gespeicherten Regel, wobei als mindestens eine Regel eine Aufforderung zur manuellen Bestätigung des Ereignisses bei der Gefahrenmeldezentrale (GMZ) innerhalb eines Zeitintervalls angesehen ist, wobei die Aufforderung eine graphische und/oder akustische Meldung ist, wobei zur manuellen Bestätigung der Aufforderung eine Eingabe bei der Gefahrenmeldezentrale (GMZ) durch das Bedienpersonal angesehen ist,
- mit einer Sendeeinheit (S) zum Weiterleiten der Daten bei einem Ausbleiben der Bestätigung abhängig vom Überprüfungsergebnis an die weitere Einheit (NRZ).

## Claims

1. Method for controlling and transmitting data of an event that has occurred in a hazard alarm system (GM, GMZ), which comprises at least one hazard alarm centre and at least one unit that is connected to the hazard alarm centre, to at least one further unit (NRZ), wherein an event is considered to be a malfunction, a maintenance notification, a test operation and/or a deviation from the normal operating mode pertaining to the hazard alarm system,
**characterised in that**
data of the event that is received by the hazard alarm centre (GMZ) is evaluated,
the data of the event is assigned to an event category in accordance with the result of the evaluation,
the data in the event category is verified according to at least one stored rule,
at least one rule is that a request for manual confirmation of the event within a time interval is triggered by the operating personnel operating the hazard alarm centre (GMZ), wherein the request is a graphic and/or acoustic signal,
an input in the hazard alarm centre (GMZ) is considered for manual confirmation of the request, and,
in the absence of the confirmation, the data of the event is forwarded to the further unit (NRZ) depending on the result of the verification.

2. Method according to claim 1,
**characterised in that**
at least one rule is that the delay time for forwarding an event that has occurred is used.

3. Method according to claims 1 and 2,
**characterised in that**
according to at least one rule, the hazard alarm centre (GMZ) verifies whether a presence indicator for the operating personnel is stored in the hazard alarm centre (GMZ).

4. Method according to claim 3,
**characterised in that**
the forwarding of the event is delayed only if the operating personnel are present.

5. Method according to any one of the preceding claims,
**characterised in that**
on the basis of at least one rule a verification is made as to whether the cause of the event that has occurred can be rectified locally.

6. Method according to any one of the preceding claims,
**characterised in that**
a malfunction, a notification, a maintenance notification, a test operation of a unit, an activation of a unit, a technical message and/or the switching off of a unit are considered to be an event category.

7. Method according to any one of the preceding claims,
**characterised in that**
a hazard alarm, alarm signalling units and/or the cables used for connecting are used as a unit.

8. Method according to any one of the preceding claims,
**characterised in that**
a computer, a communications unit, a central monitoring point, an emergency call centre and/or a service centre is/are used as at least one further unit (NRZ).

9. System for controlling and transmitting data of an event that has occurred in a hazard alarm system (GM, GMZ), which comprises at least one alarm centre and at least one unit that is connected to the alarm centre, to at least one further unit (NRZ), wherein a malfunction, a maintenance notification, a test operation and/or a deviation from the normal operating mode pertaining to the hazard alarm system are considered to be an event,
- comprising the unit (GM) or the hazard alarm centre (GMZ) for transmitting data pertaining to the event to the hazard alarm centre (GMZ)
- comprising the hazard alarm centre (GMZ) for evaluating the data of the event, for assigning the data according to the result of the evaluation, for verifying the data according to at least one stored rule, wherein at least one rule is considered to be a request for manual confirmation of the event in the hazard alarm centre (GMZ) within a time interval, wherein the request is a graphic and/or acoustic signal, wherein an input in the alarm centre (GMZ) by the operating personnel is considered for manual confirmation of the request and, in the absence of the confirmation, for forwarding of the data of the event depending on the result of the verification to the further unit (NRZ).

10. Hazard alarm centre (GMZ) for controlling and transmitting data of an event that has occurred in a hazard alarm system (GM, GMZ), which comprises at least one hazard alarm centre and at least one unit that is connected to the hazard alarm centre, to at least one further unit (NRZ), wherein an event is considered to be a malfunction, a maintenance notification, a test operation and/or a deviation from the normal operating mode pertaining to the hazard alarm system,
- comprising a receiving unit (E) for receiving data of an event that has occurred from the hazard alarm centre (GMZ) or the unit (GM),
- comprising a processing unit (V) for evaluating the data of the event, for assigning the data to an event category in accordance with the result of the evaluation and for verifying the data according to at least one stored rule, wherein at least one rule is considered to be a request for manual confirmation of the event in the hazard alarm centre (GMZ) within a time interval, wherein the request is a graphic and/or acoustic signal, wherein an input in the alarm centre (GMZ) by the operating personnel is considered for manual confirmation of the request,
- comprising a transmitting unit (S) for forwarding the data, in the absence of the confirmation, depending on the result of the verification to the further unit (NRZ).

## Revendications

1. Procédé de commande et de transmission de données d'un événement qui est survenu dans un système ( GM, GMZ ) d'avertissement de danger, qui comprend au moins une centrale d'avertissement de danger et au moins une unité reliée à la centrale d'avertissement de danger, à au moins une autre unité ( NRZ ), en considérant comme événement une panne, une indication d'entretien, un fonctionnement de test et/ou un écart au mode de fonctionnement normal concernant le signal d'avertissement de danger,
**caractérisé**
**en ce qu'**on exploite des données de l'événement reçues par la centrale ( GMZ ) d'avertissement de danger,
**en ce que**, suivant le résultat de l'exploitation, on affecte les données de l'événement à une catégorie d'événement,
**en ce qu'**on contrôle les données dans la catégorie d'événement suivant au moins une règle mémorisée,
**en ce qu'**il est déclenché comme au moins une règle une invitation à confirmer manuellement l'événement dans un intervalle de temps par le personnel de service desservant la centrale ( GMZ ) d'avertissement de danger, l'invitation étant un message graphique et/ou acoustique,
**en ce que**, pour la confirmation manuelle de l'invitation, on considère une entrée dans la centrale ( GMZ ) d'avertissement de danger et
**en ce que**, en absence de la confirmation, on achemine les données de l'événement en fonction du résultat du contrôle à l'autre unité (NRZ ).

2. Procédé suivant la revendication 1,
**caractérisé**
**en ce qu'**on utilise, comme au moins une règle, le temps de retard pour acheminer un événement qui est survenu.

3. Procédé suivant la revendication 1 ou 2,
**caractérisé**
**en ce qu'**on contrôle, par la centrale ( GMZ ) d'avertissement de danger, suivant au moins une règle, si une indication de présence du personnel de service est mémorisée par la centrale ( GMZ ) d'avertissement de danger.

4. Procédé suivant la revendication 3,
**caractérisé**
**en ce qu'**on ne retarde l'acheminement de l'événement qu'en présence du personnel de service.

5. Procédé suivant l'une des revendications précédentes,
**caractérisé**
**en ce qu'**on contrôle, sur la base d'au moins une règle, si on peut supprimer sur site la cause de l'événement qui est survenu.

6. Procédé suivant l'une des revendications précédentes,
**caractérisé**
**en ce qu'**on considère comme catégorie d'événement une panne, une indication, une indication d'entretien, un fonctionnement de test d'une unité, une activation d'une unité, un message technique et/ou l'arrêt d'une unité.

7. Procédé suivant l'une des revendications précédentes,
**caractérisé**
**en ce qu'**on utilise comme unité un avertisseur de danger, des unités de signalisation d'alerte et/ou le câble utilisé pour la liaison.

8. Procédé suivant l'une des revendications précédentes,
**caractérisé**
**en ce qu'**on utilise, comme au moins une autre unité ( NRZ ), un ordinateur, une unité de communication, un poste central de contrôle, une centrale d'appel d'urgence et/ou un service central.

9. Système de commande et de transmission de données d'un événement qui est survenu dans un système ( GM, GMZ ) d'avertissement de danger, qui comprend au moins une centrale d'avertissement de danger et au moins une unité reliée à la centrale d'avertissement de danger à au moins une autre unité ( NRZ ), en considérant comme événement une panne, une indication d'entretien, un fonctionnement de test et/ou un écart au mode de fonctionnement normal concernant le signal d'avertissement de danger,
- comprenant l'unité ( GM ) ou la centrale ( GMZ ) d'avertissement de danger, pour la transmission de données concernant l'événement à la centrale ( GMZ ) d'avertissement de danger,
- comprenant la centrale ( GMZ ) d'avertissement de danger, pour exploiter les données de l'événement pour affecter les données suivant le résultat de l'exploitation au contrôle des données, suivant au moins une règle mémorisée, en considérant comme au moins une règle une invitation à la confirmation manuelle de l'événement dans la centrale ( GMZ ) d'avertissement de danger dans un intervalle de temps, l'invitation étant un message graphique et/ou acoustique, en considérant pour la confirmation manuelle de l'invitation une entrée dans la centrale ( GMZ ) d'avertissement de danger par le personnel de service et en l'absence de la confirmation pour acheminer les données de l'événement en fonction du résultat du contrôle à l'autre unité (NRZ ).

10. Procédé de commande et de transmission de données d'un événement qui est survenu dans un système ( GM, GMZ ) d'avertissement de danger, qui comporte au moins une centrale d'avertissement de danger et au moins une unité reliée à la centrale d'avertissement de danger à au moins une autre unité ( NRZ ), en considérant comme événement une panne, une indication d'entretien, un fonctionnement de test et/ou un écart au mode de fonctionnement normal concernant le système d'avertissement de danger,
- comprenant une unité ( E ) de réception, pour la réception de données d'un événement qui est survenu par la centrale ( GMZ ) d'avertissement de danger ou par l'unité ( GM ),
- comprenant une unité ( V ) de traitement, pour exploiter les données de l'événement pour affecter les données à une catégorie d'événement suivant le résultat de l'exploitation et pour contrôler les données suivant au moins une règle mémorisée, en considérant comme au moins une règle une invitation à la confirmation manuelle de l'événement dans la centrale ( GMZ ) d'avertissement de danger dans un intervalle de temps, l'invitation étant un message graphique et/ou acoustique en considérant pour la confirmation manuelle de l'invitation une entrée dans la centrale ( GMZ ) d'avertissement de danger par le personnel de service,
- comprenant une unité ( S ) d'émission, pour acheminer des données à l'autre unité ( NRZ ) en fonction du résultat du contrôle s'il n'y a pas de confirmation.
